# FASCICULE DE BREVET EUROPEEN

(11) **EP 1 716 832 B1**
(45) Date de publication et mention de la délivrance du brevet: **01.04.2009**
(21) Numéro de dépôt: 06290617.7
(22) Date de dépôt: 10.04.2006
(51) Int. Cl.: A61G 1/013

(54) **Perfectionnement pour brancard**
Verbesserte Tragbahre
Improvement on stretchers

(30) Priorité: 27.04.2005 FR 0504219
(43) Date de publication de la demande: 02.11.2006
(73) Titulaire: TSL Sport Equipment, 74290 Alex (FR)
(72) Inventeur: Gallay, Philippe, 74220 La Clusaz (FR); Charvat, Daniel, 74230 Thones (FR); Bernard Granger, Daniel, 74230 Thones (FR)
(74) Mandataire: Gasquet, Denis

(56) Documents cités:
- DE-C- 337 591
- FR-A- 775 093
- US-A- 2 276 256
- US-A- 2 947 007
- US-A- 4 216 556
- US-A- 4 678 233

## Description

La présente invention concerne un perfectionnement pour brancard, destiné à transporter un individu en position allongée.

Elle concerne plus particulièrement un brancard du type constitué par une coque principale formant support de tronc de l'individu et par deux coques secondaires formant respectivement support de tête et support de membres inférieurs de l'individu, chaque coque secondaire étant destinée à être articulé par pivotement à une des extrémités longitudinales de la coque principale.

On connaît déjà une multitude de brancards ou civières destinées à transporter un individu en position allongée, en particulier un individu blessé. Jusqu'à présent, tous les brancards ou civières utilisés sont définis pour l'intervention considérée :
- des civières avec châssis simple recouvert d'une toile de support d'individu servent par exemple à transporter le blessé d'une infirmerie à une chambre, par exemple dans un lieu d'hospitalisation provisoire ;
- des civières avec châssis articulé également recouvert d'une toile de support et permettant de replier complètement le châssis sur lui-même servent par exemple à transporter le blessé d'un endroit particulièrement accidenté et difficile d'accès ;
- des brancards à roulettes escamotables avec châssis et coussins de support d'individu et intégrés au châssis servant par exemple à transporter un blessé depuis un lieu d'accident usuel à un hopital en passant par une ambulance sans avoir à le déplacer ;
- récemment, des brancards à coque formant support de l'individu servant par exemple à transporter le blessé depuis un endroit particulièrement accidenté, difficile d'accès et dans lequel les risques de contact avec l'environnement et de sollicitations mécaniques du brancard sont nombreux et dangereux pour le blessé.

L'ensemble des brancards et civières ainsi existants présente un grand nombre d'inconvénients qui ne permettent pas un usage universel, c'est-à-dire englobant toutes les situations d'accidents susceptibles d'être rencontrées. Ces inconvénients sont principalement liés à la difficulté de manipulation du brancard ou civière par le(s) ou le(s) personnes intervenant sur le lieu d'accident, tels que le(s) sauveteur(s).

On connaît aussi par la divulgation faite par le brevet DE 337 591, un brancard constitué de trois parties articulées par pivotement à une des extrémités longitudinales de la partie principale, par des moyens d'articulation qui sont des de fixation amovible. Mais ces moyens ne permettent pas de détacher chaque partie rapidement et facilement puisque pour ce faire, il faut, pour chaque articulation, enlever une goupille ou un axe qui maintien l'angle entre deux parties et ensuite enlever l'axe central de rotation constitué par une vis et un boulon papillon. En bref l'enlèvement d'une partie nécessite quatre opérations et il faut donc faire huit opérations pour séparer ou assembler les trois parties du brancard, ce qui peut prendre beaucoup trop de temps lors d'une situation d'urgence comme on peut souvent en rencontrer lorsqu'on utilise se type de matériel.

Le but de la présente invention est alors de proposer un brancard perfectionné qui permette un usage universel, en particulier en proposant un brancard facilement manipulable par un(des) sauveteur(s), et qui soit simple de réalisation, fiable et peu onéreux.

A cet effet, l'invention concerne un brancard, destiné à transporter un individu en position allongée, du type constitué par une coque principale formant support de tronc de l'individu et par deux coques secondaires formant respectivement support de tête et support de membres inférieurs de l'individu, chaque coque secondaire étant articulée par pivotement à une des extrémités longitudinales de la coque principale par des moyens d'articulation, caractérisé en ce que les moyens d'articulation sont en outre des moyens de fixation amovible de chaque coque secondaire à la coque principale de façon à pouvoir transporter chaque coque individuellement.

En autorisant un transport individuel de chaque coque, on diminue considérablement le poids de charge et l'encombrement du brancard par sauveteur puisque celui-ci n'en prend qu'une partie. Ainsi, il est beaucoup plus aisé de manipuler l'ensemble du brancard et donc de l'amener dans des endroits difficiles d'accès.

D'autres caractéristiques et avantages de l'invention se dégageront de la description qui va suivre en regard des dessins annexés qui ne sont donnés qu'à titre d'exemples non limitatifs.
La figure 1 est une vue en perspective d'ensemble montrant le brancard selon l'invention ;
La figure 2 est une vue de côté du brancard selon laquelle les coques secondaires sont repliées chacune sur la coque principale;
Les figures 3 et 4 représentent une vue de côté agrandie respectivement de l'extérieur et de l'intérieur du brancard, d'une charnière selon l'invention permettant la fixation amovible et le pivotement d'une coque secondaire par rapport à la coque principale.
La figure 5 montre une vue de côté agrandie de la partie (charnon mâle) de la charnière selon l'invention ;
Les figures 5a à 5g représentent les différentes étapes de fixation et de pivotement d'une coque secondaire par rapport à la coque principale.

Par « charnon », il faut comprendre dans le cadre de l'invention une partie de charnière solidaire de la coque principale ou de la coque secondaire et concourant à l'articulation entre elles.

Le brancard de l'invention portant la référence générale (1) est destiné à transporter un individu en position allongée et est du type constitué par une coque principale (2) formant support de tronc de l'individu et par deux coques secondaires (3, 4) formant respectivement support de tête et support de membres inférieurs de l'individu, chaque coque secondaire (3, 4) étant destinée à être articulée par pivotement à une des extrémités longitudinales (20, 21) de la coque principale (2) par des moyens d'articulation (figure 1).

Selon l'invention, les moyens d'articulation (5) sont en outre des moyens de fixation amovible de chaque coque secondaire (3, 4) à la coque principale (2) de façon à pouvoir transporter chaque coque (2, 3, 4) individuellement.

Typiquement, selon le mode de réalisation illustré aux figures 1 et 2 , le brancard (1) est constitué d'une coque principale (2) d'un poids individuel et de dimensions générales faibles pour une personne ayant à la porter par exemple sur son dos, par exemple de l'ordre de 4kg, et de coques secondaires (3,4) d'un poids et de dimensions générales identiques entre elles et légèrement inférieur à celui de la coque principale (2), par exemple de l'ordre de 3kg. Le transport du brancard dans une zone très difficile d'accès par son éloignement et/ou par sa topologie est donc rendu possible puisque le poids à transporter par sauveteur est considérablement réduit.

Selon le mode de réalisation préféré de l'invention, les moyens de fixation amovible (5) sont constitués par au moins une charnière (50) comprenant un charnon (51) solidaire d'un bord de la coque principale (2) formant charnon mâle destiné à coopérer avec un charnon (52) solidaire de chaque coque secondaire (3,4) formant charnon femelle, la charnière (50) étant destinée à faire pivoter chaque coque secondaire (3,4) jusqu'à une position extrême repliée sur la coque principale (2).

Selon le mode de réalisation illustré aux figures 3 et 4, le charnon femelle (52) est constitué par deux flasques parallèles (520) et reliées entre elles d'une part par un élément allongé (521) formant entretoise faisant partie intégrante d'une extrémité de la coque secondaire (3,4) et d'autre part par un axe d'articulation (522) formant également entretoise et disposé dans une partie éloignée de l'élément allongé, ledit axe (522) étant destiné à coulisser depuis l'extérieur et pivoter dans une encoche (510) pratiquée dans le charnon mâle (51) afin de permettre le pivotement de la coque secondaire (3,4) par rapport à la coque principale (2) jusqu'à son arrêt en position alignée avec cette dernière.

Tel qu'illustré aux figures 3 et 4, le brancard (1) comprend au moins une came (511) montée en rotation sur le charnon mâle (51) et dont le profil est de forme complémentaire à celui d'une découpe (5200) pratiquée à la périphérie (520a) d'un des flasques (520) du charnon femelle (52), le déplacement en rotation de la came (511) provoquant le comblement de la découpe (5200) par la came (511) lorsque l'une des coques secondaires (3, 4) est en position pivotée alignée par rapport à la coque principale (2), et ainsi leur verrouillage mutuel dans cette position alignée.

Selon le mode de réalisation préféré illustré, le charnon mâle (51) présente un trou débouchant (512) et positionné à proximité de la périphérie d'un des flasques (520) du charnon femelle (52) lorsque la coque secondaire (3,4) est en position pivotée alignée par rapport à la coque principale (2), l'introduction d'une barrette, par exemple constituée par une partie d'un mousqueton (6), dans le trou débouchant (512) provoquant le coincement de la barrette (6) entre la périphérie du flasque (520) du charnon femelle (52) et le trou débouchant (512) lorsque la coque secondaire est en position pivotée alignée par rapport à la coque principale (2), et ainsi leur verrouillage mutuel dans cette position alignée.

Avantageusement, le trou (512) est de section circulaire et la périphérie du flasque (520) du charnon femelle (52) présente une découpe partielle circulaire (5201) de rayon identique au trou afin d'épouser la barrette (6).

Avantageusement également, le brancard (1) comprend quatre charnières identiques (50) implantées chacune à un coin de la coque principale de section rectangulaire (2).

Selon le mode de réalisation préféré, un pion de guidage et de butée (53) est solidaire du charnon mâle (51) et est destiné à coulisser dans une lumière (523) formant piste de guidage, pratiquée dans le charnon femelle (52) pendant le pivotement de la coque secondaire (3,4) par rapport à la coque principale (2). Afin d'introduire le pion (53) dans la lumière (523) lors de la fixation de la coque secondaire (3,4) à la coque principale (2), un décrochage (524) est prévu dans le flasque (520) en faisant déboucher la lumière (523) sur l'extérieur. Avantageusement, le pion de guidage et de butée (53) est positionné de telle sorte que la distance (e) séparant le fond de l'encoche (510) et le côté extérieur du pion (53) est égale à la distance (e') séparant le fond de la lumière (523) et le côté extérieur de l'axe (522) du charnon femelle (52).

Selon le mode de réalisation illustré, chaque coque (2,3,4) est constituée d'une structure tubulaire (7) entourée d'une enveloppe rigide (8) réalisée en matériau composite du type fibre de verre/ polypropylène co-extrudé.

Le montage du brancard selon l'invention (1) tel qu'illustré aux figures 5a à 5g, va maintenant être expliqué :

Chaque coque secondaire (3,4) est tout d'abord repliée sur la coque principale (2) selon un angle α permettant l'introduction de l'axe d'articulation (522) du charnon femelle (52) dans l'encoche (510) (figure 5a) puis le passage du pion (53) de guidage et de butée visuels à l'intérieur de la piste (523) de guidage visuel en passant par dessous le décrochage (524) (figure 5b) prévu à cet effet et avantageusement de dimensions intérieures de l'ordre du diamètre du pion (53). Dans le mode de réalisation préféré et illustré, l'angle α permettant l'introduction et le passage est sensiblement égal à 90°.

Une fois le passage du pion (53) de guidage et butée visuels à l'intérieur de la piste (523), le coulissement de l'axe d'articulation (522) dans l'encoche (510) est réalisé manuellement approximativement selon le même angle, jusqu'au blocage de l'axe (522) dans l'encoche (510) (figure 5c), dans une zone correspondant sensiblement à une partie basse (510a) de l'encoche.

On réalise ensuite le pivotement angulaire de la coque secondaire (3,4) par rapport à la coque principale (2) jusqu'à la position pivotée alignée des coques (2,3,4) entre elles, l'axe d'articulation (522) restant alors dans la même position (figures 5d-figure 5e), puis le coulissement du pion (53) de guidage et butée jusqu'à la mise en butée de ce pion avec le fond (523a) de la piste (523) de guidage (figure 5f), ce qui indique visuellement la mise en butée également de l'axe d'articulation (522) dans l'encoche (510) et donc le positionnement rapproché et aligné des deux coques secondaire (3) et principale (2) (figure 3).

Le verrouillage mutuel entre ces deux coques secondaire (3,4) et principale (2) s'effectue alors par rotation du levier de came (54) jusqu'à une position de comblement parfait de la découpe (5200) par la came ; le levier venant alors se fixer à la coque principale (2) par accrochage de la patte de fixation (540) du levier (54) sur l'étrier de fixation (55) solidaire de la coque principale (2).

L'invention qui vient d'être décrite est particulièrement fiable et facile d'utilisation dans toutes les situations de secours susceptibles d'être rencontrées : secours en conditions extrêmes de haute montagne, secours pédestre dans lesquels le brancard peut être porté à vide en quatre fardeaux distincts dont trois prévus pour les coques secondaires et principale et un prévu pour la housse de blessé, secours sur neige ou glace dans lesquels le rapatriement du blessé se fait en laissant directement glisser les coques du brancard, secours en milieu aquatique dans lesquels les coques du brancard peuvent être directement au contact de l'eau, secours par hélitreuillage dans lesquels avantageusement quatre élingues en corde seront chacune reliée par l'intermédiaire d'un mousqueton monté dans le trou du charnon mâle et seront reliées entre elles à un treuil solidaire d'un hélicoptère.

Avec les charnières selon l'invention, il est ainsi possible dans toutes les situations de secours de séparer les coques (2,3,4) l'une de l'autre et de les transporter individuellement avant de transporter l'individu blessé. Cette séparation est très aisée et s'effectue sans pièce supplémentaire, et sans nécessité de démontage de pièces de fixation, du type goupille, axe et donc sans risque inhérent de perdre des pièces.

En outre, en laissant la possibilité d'un double verrouillage de la charnière par l'intermédiaire d'une part de la came et d'autre part d'un axe ou mousqueton introduit dans le trou débouchant, l'invention augmente considérablement la sécurité du transport avec brancard dans les situations de secours périlleuses, telles qu'un hélitreuillage. En effet, on évite ainsi tout risque de repliement et/ou de désolidarisation de la coque secondaire sur et/ ou par rapport à la coque principale, un tel risque étant préjudiciable pour l'intégrité du blessé transporté.

Un autre avantage lié à l'invention est la possibilité de pouvoir interchanger toute coque principale ou secondaire défectueuse avec une nouvelle sans avoir à changer complètement de brancard, ou changer une ou deux coques secondaires par des coques plus grandes ou plus courtes suivant, les besoins, l'hélicoptère utilisé, les normes et les usages d'un pays etc...pour obtenir un brancard modulable, adapté à chaque situation.

Encore un autre avantage de l'invention est que le brancard ne comporte pas de pièces perdables tel que goupilles, taquets, vis écrous, etc...

On a compris que les moyens de fixation amovible sont constitués par au moins une charnière (50) comprenant un charnon (51) formant charnon mâle destiné à coopérer avec un charnon (52) formant charnon femelle, la charnière (50) étant destinée à faire pivoter chaque coque secondaire (3,4) jusqu'à une position extrême repliée sur la coque principale (2) et que le charnon mâle (51) est solidaire d'un bord de la coque principale (2) ou de la coque secondaire (3, 4), tandis que le charnon femelle (52) est solidaire inversement de chaque coque secondaire (3,4) ou de la coque principale (2).

Ainsi, en mettant des charnons mâles à l'une des extrémité de la coque principale (2) et des charnons femelles à l'autre extrémité, la mise en place des deux coques secondaires, à savoir celle servant de support de tête et celle de support des membres inférieurs se fera sans possibilité d'inversion.

Bien entendu, l'invention n'est pas limitée aux modes de réalisation décrits et représentés à titre d'exemples, mais elle comprend aussi tous les équivalents techniques ainsi que leurs combinaisons.

Par exemple, si les deux moyens de verrouillage mutuel sont prévus dans le mode de réalisation illustré tels que le trou est positionné en partie haute et la came comblant la découpe en partie basse, il peut tout aussi bien être prévu d'inverser leur position et d'implanter la came en position haute et le trou de logement du mousqueton en position basse.

## Revendications

1. Brancard (1), destiné à transporter un individu en position allongée, du type constitué par une coque principale (2) formant support de tronc de l'individu et par deux coques secondaires (3,4) formant respectivement support de tête et support de membres inférieurs de l'individu, chaque coque secondaire (3, 4) étant articulée par pivotement à une des extrémités longitudinales (20, 21) de la coque principale (2) par des moyens d'articulation (5, 50), les moyens d'articulation formant une charnière (50) étant outre des moyens de fixation amovible (51, 52) de chaque coque secondaire (3, 4) à la coque principale (2) de façon à pouvoir transporter chaque coque (2, 3, 4) individuellement, **caractérisé en ce que** la charnière (50) est constituée par un charnon mâle (51) coopérant avec un charnon femelle (52), et **en ce que** le charnon femelle (52) comprend un axe (522) destiné à coulisser dans une encoche (510) ouverte, et **en ce que** le charnon mâle (51) comprend un pion de guidage (53) destiné à coulisser dans une lumière (523) formant piste de guidage, pratiqué dans le charnon femelle (52), ladite lumière comprenant un décrochage (524) faisant déboucher la lumière (523) sur l'extérieur, tandis que les moyens de fixation amovible sont constitués par au moins une charnière (50) comprenant un charnon (51) formant charnon mâle destiné à coopérer avec un charnon (52) formant charnon femelle, la charnière (50) étant destinée à faire pivoter chaque coque secondaire (3,4) jusqu'à une position extrême repliée sur la coque principale (2), et que le charnon femelle (52) est constitué par deux flasques parallèles (520) reliés entre elles d'une part par un élément allongé (521) formant entretoise et d'autre part par un axe d'articulation (522) formant également entretoise et disposé dans une partie éloignée de l'élément allongé, ledit axe (520) étant destiné à coulisser depuis l'extérieur et pivoter dans une encoche (510) pratiquée dans le charnon mâle (51) afin de permettre le pivotement de la coque secondaire (3,4) par rapport à la coque principale (2) jusqu'à son arrêt en position alignée avec cette dernière.

2. Brancard (1) selon la revendication 1, **caractérisé en ce que** le charnon mâle (51) est solidaire d'un bord de la coque principale (2) ou de la coque secondaire (3, 4), tandis que le charnon femelle (52) est solidaire inversement de chaque coque secondaire (3,4) ou de la coque principale (2).

3. Brancard (1) selon la revendication 2, **caractérisé en ce qu'**il comprend au moins une came (511) montée en rotation sur le charnon mâle (51) et dont le profil est de forme complémentaire à celui d'une découpe (5200) pratiquée à la périphérie d'un des flasques du charnon femelle (52), le déplacement en rotation de la came (511) provoquant le comblement de la découpe (5200) par la came lorsque la coque secondaire (3,4) est en position pivotée alignée par rapport à la coque principale (2), et ainsi leur verrouillage mutuel dans cette position alignée.

4. Brancard (1) selon la revendication 3, **caractérisé en ce que** le charnon mâle (51) présente un trou débouchant (512) et positionné à proximité de la périphérie d'un des flasques (520) du charnon femelle (52) lorsque la coque secondaire (3,4) est en position pivotée alignée par rapport à la coque principale (2), l'introduction d'une barrette (6), par exemple constitué par une partie d'un mousqueton, dans le trou débouchant (512) provoquant le coincement de la barrette entre la périphérie (520a) du flasque (520) du charnon femelle et le trou débouchant (512) lorsque la coque secondaire (3,4) est en position pivotée alignée par rapport à la coque principale (2), et ainsi leur verrouillage mutuel dans cette position alignée.

5. Brancard (1) selon la revendication 4, **caractérisé en ce que** le trou (512) est de section circulaire et **en ce que** la périphérie (520a) du flasque du charnon femelle (52) présente une découpe partielle (5201) circulaire de rayon identique au trou afin d'épouser la barrette (6).

6. Brancard (1) selon l'une quelconque des revendications 1 à 5 **caractérisé en ce qu'**il comprend quatre charnières (5,50) identiques implantées chacune à un coin de la coque principale (2) de section rectangulaire.

7. Brancard (1) selon l'une quelconque des revendications 1 à 6, **caractérisé en ce que** chaque coque (2,3,4) est constituée d'une structure tubulaire (7) entourée d'une enveloppe rigide (8) réalisée en matériau composite du type fibre de verre/polypropylène co-extrudé.

## Claims

1. Stretcher (1) intended for transporting a person in the lying-down position, said stretcher being of the type constituted by a main shell (2) forming a support for the person's trunk and by two secondary shells (3, 4) forming, respectively, a support for the person's head and a support for the person's lower limbs, each secondary shell (3, 4) being articulated by pivoting at one of the longitudinal ends (20, 21) of the main shell (2) by articulating means (5, 50), said articulating means, which form a hinge (50), being in addition to means (51, 52) for the detachable attachment of each secondary shell (3, 4) to the main shell (2) so as to enable each shell (2, 3, 4) to be transported individually; **characterised in that** the hinge (50) is constituted by a male knuckle (51) which cooperates with a female knuckle (52), and **in that** said female knuckle (52) comprises a pin (522) which is intended to slide into an open indentation (510), and **in that** the male knuckle (51) comprises a guide stud (53) which is intended to slide into an aperture (523) which forms a guide track and is constructed in the female knuckle (52), the said aperture comprising a recessed portion (524) which causes the aperture (523) to emerge onto the outside, while the means of detachable attachment are constituted by at least one hinge (50) comprising a knuckle (51) forming a male knuckle which is intended to cooperate with a knuckle (52) forming a female knuckle, the hinge (50) being intended to cause each secondary shell (3, 4) to pivot as far as an extreme position in which it is folded back over the main shell (2), and that the female knuckle (52) is constituted by two parallel cheeks (520) which are connected to one another, on the one hand, by an elongated element (521) which forms a distance-piece and, on the other hand, by an articulating pin (522) which also forms a distance-piece and is disposed in a remote part of the elongated element, the said pin (522) being intended to slide from the outside and to pivot into an indentation (510) constructed in the male knuckle (51) in order to permit pivoting of the secondary shell (3, 4) in relation to the main shell (2) until it stops in a position in which it is in alignment with the latter.

2. Stretcher (1) according to claim 1, **characterised in that** the male knuckle (51) is integral with one edge of the main shell (2) or of the secondary shell (3, 4), while the female knuckle (52) is integral, conversely, with each secondary shell (3, 4) or with the main shell (2).

3. Stretcher (1) according to claim 2, **characterised in that** it comprises at least one cam (511) which is rotationally mounted on the male knuckle (51) and the profile of which is complementary in shape to that of a cutout (5200) constructed at the periphery of one of the cheeks of the female knuckle (52), the rotational displacement of the cam (511) bringing about the filling-up of the cutout (5200) by said cam when the secondary shell (3, 4) is in the pivoted position in which it is in alignment in relation to the main shell (2), and thus their mutual interlocking in this aligned position.

4. Stretcher (1) according to claim 3, **characterised in that** the male knuckle (51) has a hole (512) which emerges, and is positioned, close to the periphery of one of the cheeks (520) of the female knuckle (52) when the secondary shell (3, 4) is in the pivoted position in which it is in alignment in relation to the main shell (2), the introduction of a small bar (6), constituted, for example, by part of a snap hook, into the emerging hole (512) bringing about the wedging of the small bar between the periphery (520a) of the cheek (520) of the female knuckle and the emerging hole (512) when the secondary shell (3, 4) is in the pivoted position in which it is in alignment in relation to the main shell (2), and thus their mutual interlocking in this aligned position.

5. Stretcher (1) according to claim 4, **characterised in that** the hole (512) is circular in section and **in that** the periphery (520a) of the cheek of the female knuckle (52) has a circular partial cutout (5201) with a radius which is identical to the hole in order to fit snugly against the small bar (6).

6. Stretcher (1) according to any of claims 1 to 5, **characterised in that** it comprises four identical hinges (5, 50) which are each located at a corner of the main shell (2) which is rectangular in section.

7. Stretcher (1) according to any of claims 1 to 6, **characterised in that** each shell (2, 3, 4) is made up of a tubular structure (7) which is surrounded by a rigid envelope (8) made of composite material of the co-extruded fibreglass/polypropylene type.

## Patentansprüche

1. Trage (1) für den Transport einer liegenden Person, bestehend aus einer Hauptschale (2), die eine Stütze für den Rumpf der Person bildet, und aus zwei Nebenschalen (3, 4), die jeweils eine Stütze bilden, die eine für den Kopf und die andere für die unteren Gliedmaßen der Person, wobei jede Nebenschale (3, 4) über Anlenkmittel (5, 50) an einem der Längsenden (20, 21) der Hauptschale (2) schwenkbar angelenkt ist, wobei die Anlenkmittel ein Scharnier (50) bilden und außerdem lösbare Befestigungsmittel (51, 52) zur Befestigung einer jeweiligen Nebenschale (3, 4) an die Hauptschale (2) sind, so dass jede Schale (2, 3, 4) einzeln transportierbar ist, **dadurch gekennzeichnet, dass** das Scharnier (50) aus einem männlichen Scharniergelenk (51) besteht, das mit einem weiblichen Scharniergelenk (52) in Eingriff steht, und dass das weibliche Scharniergelenk (52) eine Achse (522) umfasst, die in einer offenen Einkerbung (510) verschieblich ist, und dass das männliche Scharniergelenk (51) einen Führungsstift (53) umfasst, der in einer eine in dem weiblichen Scharniergelenk (52) eingebrachte Führungsbahn bildenden Öffnung (523) verschieblich ist, wobei die Öffnung einen Absatz (524) umfasst, über den die Öffnung (523) nach außen mündet, während die lösbaren Befestigungsmittel aus mindestens einem Scharnier (50) bestehen, die ein ein männliches Scharniergelenk bildendes Scharniergelenk (51) umfassen, welches mit einem ein weibliches Scharniergelenk bildenden Scharniergelenk (52) in Eingriff bringbar ist, wobei über das Scharnier (50) jede Nebenschale (3, 4) bis in eine Endposition schwenkbar ist, in der sie auf die Hauptschale (2) geklappt ist, und dass das weibliche Scharniergelenk (52) aus zwei parallelen Backen (520) besteht, die einerseits über ein einen Abstandshalter bildendes, längliches Element (521) und andererseits über eine ebenfalls einen Abstandshalter bildende Anlenkachse (522), die in einem entfernten Teil des länglichen Elements angeordnet ist, miteinander verbunden sind, wobei die Achse (520) von außen verschieblich ist und in eine in dem männlichen Scharniergelenk (51) eingebrachte Einkerbung (510) schwenkbar ist, so dass das Verschwenken der Nebenschale (3, 4) gegenüber der Hauptschale (2) bis zu ihrem Anhalten in einer Stellung, in der sie mit der Hauptschale fluchtet, ermöglicht wird.

2. Trage (1) nach Anspruch 1, **dadurch gekennzeichnet, dass** das männliche Scharniergelenk (51) mit einem Rand der Hauptschale (2) bzw. der Nebenschale (3, 4) einstückig ausgebildet ist, während das welbliche Scharniergelenk (52) umgekehrt mit jeder Nebenschale (3, 4) bzw. mit der Hauptschale (2) einstückig ausgebildet ist.

3. Trage (1) nach Anspruch 2, **dadurch gekennzeichnet, dass** sie mindestens eine Nockenscheibe (511) umfasst, die drehbar an dem männlichen Scharniergelenk (51) montiert ist und deren Profil das Gegenstück zu einer Aussparung (5200) bildet, die am Umfang einer der Backen des weiblichen Scharniergelenks (52) eingebracht ist, wobei die drehbare Verschiebung der Nockenscheibe (511) bewirkt, dass diese die Aussparung (5200) ausfüllt, wenn die Nebenschale (3, 4) sich in einer geschwenkten Stellung befindet, in der sie mit der Hauptschale (2) fluchtet, und dass somit in dieser fluchtenden Position die beiden Schalen miteinander verriegelt werden.

4. Trage (1) nach Anspruch 3, **dadurch gekennzeichnet, dass** das männliche Scharniergelenk (51) ein in der Nähe des Umfangs einer der Backen (520) des weiblichen Scharniergelenks (52) mündendes und dort befindliches Loch (512) aufweist, wenn sich die Nebenschale (3, 4) in einer geschwenkten Stellung befindet, in der sie mit der Hauptschale (2) fluchtet, wobei durch das Einführen eines beispielsweise durch einen Teil eines Karabinerhakens gebildeten Stabs (6) in das mündende Loch (512) der Stab zwischen dem Umfang (520a) der Backe (520) des weiblichen Scharniergelenks und dem mündenden Loch (512) eingeklemmt wird, wenn sich die Nebenschale (3, 4) in einer geschwenkten Position befindet, in der sie mit der Hauptschale (2) fluchtet, und dass somit in dieser fluchtenden Position die beiden Schalen miteinander verriegelt sind.

5. Trage (1) nach Anspruch 4, **dadurch gekennzeichnet, dass** das Loch (512) einen kreisförmigen Querschnitt aufweist und dass der Umfang (520a) der Backe des weiblichen Scharniergelenks (52) eine kreisförmige Teilaussparung (5201) aufweist, deren Radius identisch mit dem des Loches ist, so dass der Stab (6) passgenau umgriffen wird.

6. Trage (1) nach einem der Ansprüche 1 bis 5, **dadurch gekennzeichnet, dass** sie vier identische Scharniere (5, 50) umfasst, die jeweils in einer Ecke der im Querschnitt rechteckigen Hauptschale (2) eingesetzt sind.

7. Trage (1) nach einem der Ansprüche 1 bis 6, **dadurch gekennzeichnet, dass** jede Schale (2, 3, 4) aus einem rohrförmigen Gestell (7) besteht, das mit einer aus einem koextrudierten Glasfaser/Polypropylen Verbundwerkstoff hergestellten, steifen Hülle (8) umgeben ist.
